# EUROPÄISCHE PATENTSCHRIFT

(11) **EP 1 585 599 B1**
(45) Veröffentlichungstag und Bekanntmachung des Hinweises auf die Patenterteilung: **07.06.2006**
(21) Anmeldenummer: 03813904.4
(22) Anmeldetag: 19.12.2003
(51) Int. Cl.: B04B 1/00

(54) **VOLLMANTEL-SCHNECKENZENTRIFUGE MIT EINSTELLBAREM FESTSTOFFAUSTRAG**
SOLID BOWL HELICAL CONVEYOR CENTRIFUGE COMPRISING AN ADJUSTABLE OUTLET FOR SOLIDS
CENTRIFUGEUSE A TRANSPORT HELICOIDAL A BOL PLEIN POURVUE D'UN ORIFICE DE SORTIE REGLABLE POUR MATIERE SOLIDES

(30) Priorität: 23.12.2002 DE 10261520
(43) Veröffentlichungstag der Anmeldung: 19.10.2005
(73) Patentinhaber: Westfalia Separator AG, 59302 Oelde (DE)
(72) Erfinder: OSTKAMP, Wilhelm, 59302 Oelde (DE)
(74) Vertreter: Specht, Peter
(86) Internationale Anmeldenummer: PCT/EP2003/014665
(87) Internationale Veröffentlichungsnummer: WO 2004/058409

(56) Entgegenhaltungen:
- DE-U- 1 823 269
- JP-A- 1 127 063
- PATENT ABSTRACTS OF JAPAN vol. 2002, no. 09, 4. September 2002 (2002-09-04) -& JP 2002 153771 A (KUBOTA CORP), 28. Mai 2002 (2002-05-28) in der Anmeldung erwähnt

## Beschreibung

Die Erfindung betrifft eine Vollmantel-Schneckenzentrifuge nach dem Oberbegriff des Anspruches 1.

Aus der DE 43 20 265 A1 ist eine Vollmantel-Schneckenzentrifuge bekannt, welche an der Flüssigkeitsaustrittsseite mit einem Wehr versehen ist, das einen Durchlass aufweist, dem eine während des Drehens der Trommel relativ zu dieser stillstehende Drosselscheibe zugeordnet ist, die wiederum über eine Gewindebuchse axial verschiebbar ist. Durch Verdrehen der Gewindebuchse kann der Abstand zwischen dem Wehr und der Drosselscheibe verändert werden. Die damit einhergehende Veränderung des Abflussquerschnittes bewirkt eine Änderung des Flüssigkeitspegels in der Schleudertrommel, so dass eine stufenlose Einstellung dieses Flüssigkeitspegels durch Verschieben der Drosselscheibe möglich ist. Eine Einstellung des Feststoffaustrages ist dagegen nicht möglich.

Aus der EP 0 747 127 B1 ist es bekannt, zwischen Schneckengängen im konischen Bereich der Schnecke ein insbesondere radial einstellbares Durchlußregulierelement anzuordnen. Dabei muss ein relativ langer Einstellweg überbrückt werden, um eine Änderung des Austrittsquerschnittes für den Feststoff zu realisieren.

Die DE 41 19 003 A1 zeigt demgegenüber wiederum eine Art verstellbarer Scheibe am Übergang zwischen dem Konus und dem zylindrischen Bereich der Trommel und der Schnecke. Die Verstellung erfolgt durch die Schnecke hindurch. Die Funktion ist die einer Stauscheibe, welche auch den Flüssigkeitsspiegel in der Trommel beeinflusst.

Aus der EP 0565 268 A1 ist es bekannt, nur Schneckengänge im zylindrischen Teil eines Schneckenkörpers vorzusehen und am axialen Ende des Schneckenkörpers eine Art Rückhaltescheibe zu setzen. Problematisch ist u.a., dass eine Schneckenkonstruktion gewählt werden muss, welche sich grundsätzlich von üblichen Scheckenkonstruktionen unterscheidet.

Aus der EP 0 798 045 A1 ist es bekannt, der Feststoffaustragsöffnung eine Durchsatzsteuerungseinrichtung zuzuordnen. Diese Einrichtung ist an der Außenseite des Trommelmantels angeordnet, was eine leichte optische Inspektion der Durchsatzsteuerungseinrichtung erlauben soll. Relativ problematisch ist allerdings die Realisierung der Verstellbarkeit der Durchsatzsteuerungseinrichtung an der Außenseite der sich im Betrieb drehenden Trommel, weil diese nicht zentrumsnah, sondern auf relativ großem Durchmesser realisiert werden muss, wo die Umfangsgeschwindigkeit relativ groß ist.

Zum Stand der Technik werden noch die JP2002153771A und die JP2002153772A sowie die DE 41 19 003 A1 und die DE 39 21 327 A1 genannt.

Eine gattungsgemäße Zentrifuge ist aus der DE 1 823 269 bekannt. Nachteilig ist hier bei einigen Ausführungsbeispielen die nicht gegebene Verstellbarkeit des Verstellkonus sowie die konstruktiv sehr aufwendige und relativ komplizierte Verstelleinrichtung der Fig. 2 von außen. Es wird auch ein selbsttätiges Verstellen des Verstellkonus gegen eine Feder offenbart, was aber in der Praxis nicht zu zufriedenstellenden Ergebnissen führt.

Die Erfindung hat die Aufgabe, dieses Problem zu beheben.

Die Erfindung löst diese Aufgabe durch den Gegenstand des Anspruches 1.

Dabei sind an der Stellscheibe wenigstens oder mehrere Zugstange(n) befestigt, welche bei einer einfachen Konstruktionsweise eine unkomplizierte Betätigung bzw. ein Verstellen der Stellscheibe von außen erlauben.

Ferner ist das von der Stellscheibe abgewandte Ende der Zugstange mit einer Stange oder einem Rohr direkt oder indirekt verbunden, welche ein Einlaufrohr in der Drehachse der Vollmantel-Schneckenzentrifuge zentrisch durchsetzt. Hier kann die Zugstange als nicht initdrehendes Teil ausgebildet und besonders unkompliziert untergebracht werden.

Die drehfeste Verbindung der Stellscheibe mit der Schnecke oder deren Schneckenkörper und die Anordnung in axialer Verlängerung der Schnecke sowie die gewählte Betätigungsart ermöglichen es auf überraschend einfache Weise, z.B. "durch den Schneckenkörper" hindurch (oder ggf. auch durch die Trommel hindurch) eine Einstellbarkeit des Querschnitts der wenigstens einen (oder mehreren) Feststoffaustragsöffnung(en) zu realisieren. Der Schneckenkörper kann dabei weiterhin sowohl im zylindrischen als auch im sich z.B. konisch verjüngenden Abschnitt Schneckengänge aufweisen.

Die Zugstangen (im Sinne von verschieblichen Druck- und Zugstangen) erlauben es in konstruktiv einfachster Weise, die Stellscheibe zu betätigen, ohne dass es notwendig wäre, eine Verstelldrehbewegung zu realisieren.

Durch die Anordnung "in Verlängerung" der Schnecke - insbesondere in Verlängerung des konischen Abschnitts der Schnecke - ist es ferner wiederum möglich möglich, die Stellscheibe und deren Stelleinheit besonders zentrumsnah anzuordnen. Es ist dabei ebenfalls denkbar, die Stellkräfte z.B. mittels der Zugstangen zentrumsnah durch die Trommel zu führen, obwohl die Anordnung in der Schnecke oder deren Antriebswelle besonders vorteilhaft ist und eine besonders zentrumsnahe Anordnung erlaubt.

Mit der Erfindung sind auch relativ kurze Verstellwege zur Änderung des Austrittsquerschnitts realisierbar. Die Einstellung wird z.B. in Abhängigkeit vom TS-Gehalt (Trockensubstanz) des Feststoffes vorgenommen (dessen Ermittlung an sich bekannt ist und hier nicht näher erläutert werden muss).

Vorzugsweise ist die Stellscheibe (die wiederum vorzugsweise "eben" bzw. als flache Scheibe ausgebildet sein kann, aber nicht unbedingt sein muss) in der Trommel axial verschieblich angeordnet. Sie kann dabei auch verschwenkbar sein.

Vorzugsweise ist die Stellscheibe vollständig senkrecht bzw. radial zur Drehachse ausgerichtet.

Die axiale Verschiebbarkeit lässt sich mittels relativ einfach mittels einer elektromotorisch betätigbaren Stell- bzw. Antriebseinheit oder einer Hydraulik- oder Pneumatikeinrichtung durch den Schneckenkörper hindurch realisieren, insbesondere dann, wenn diese auf die Zugstange wirken, die an der Stellscheibe befestigt ist und die das axiale Ende des Schneckenkörpers der Schnecke durchsetzt, welches sich axial an den Verteiler anschließt. Die Stelleinheit kann auch innerhalb des Schneckenkörpers angeordnet sein (z.B. ein Elektromotor).

Vorzugsweise ist die Stelleinrichtung in axialer Verlängerung des Trommelendes konstruktiv einfach und platzsparend in einer sich axial an die Schnecke anschließenden Austragskammer angeordnet.

Die Stellscheibe kann bei verschiedenen Anwendungen auch Ausnehmungen aufweisen, welche stets einen definierten Feststoff-"Minimaldurchtritt" erlauben. Die Ausnehmungen können am Außenumfang verteilt sein, sie können aber z.B. auch nach Art von Bohrungen, Schlitzen oder dgl. oder aber z.B. segmentartig ausgebildet sein. Bevorzugt ist die Scheibe eben, sie kann aber in verschiedenen Fällen auch beispielsweise gekrümmt ausgebildet werden.

Ergänzt wird die Erfindung in sinnvoller Weise durch eine rechnergesteuerte Steuerungsvorrichtung zur Steuerung der Stellscheibe, insbesondere in Abhängigkeit vom Trockengehalt des Feststoffes. Hierzu kann die numerische Steuerung bzw. der den Zentrifugen heute oftmals zugeordnete Steuerungsrechner der Maschine mit genutzt werden. Diese Steuerung kann dann auf die Stelleinheit einwirken.

Weitere vorteilhafte Ausgestaltungen sind den Unteransprüchen zu entnehmen.

Nachfolgend wird die Erfindung anhand von Ausführungsbeispielen unter Bezug auf die Zeichnung näher erläutert. Es zeigt:
- Fig. 1: einen Schnitt durch einen Teil einer ersten erfindungsgemäßen Vollmantel-Schneckenzentrifuge;
- Fig. 2: einen zu Fig. 1 analogen Schnitt durch eine zweite erfindungsgemäße Vollmantel-Schneckenzentrifuge;
- Fig. 3: einen zu Fig. 1 analogen Schnitt durch eine dritte Vollmantel-Schneckenzentrifuge, die keine erfindungsgemäß Vollmantel-Schneckenzentrifuge darstellt;
- Fig. 4: einen weiteren Schnitt durch das axiale Ende der Vollmantel-Schneckenzentrifuge aus Fig. 1; und
- Fig. 5: einen zu Fig. 1 analogen Schnitt durch eine vierte erfindungsgemäße Vollmantel-Schneckenzentrifuge.

Fig. 1 zeigt eine Vollmantel-Schneckenzentrifuge mit einem Maschinengehäuse 1, in dem Trommel 3 angeordnet ist, die eine horizontale Drehachse aufweist. In der Trommel 3 ist eine Schnecke 5 angeordnet.

Die Trommel 3 und die Schnecke 5 weisen jeweils einen im wesentlichen zylindrischen Abschnitt 3a, 5a und einen sich an diesen anschließenden sich verjüngenden Abschnitt 3b, 5b auf. Das Schneckenblatt 42 umgibt sowohl den zylindrischen als auch den sich verjüngenden Bereich der Schnecke bzw. des Schneckenkörpers 29.

Die Trommel 3 weist ferner noch einen sich an den konisch verjüngenden Abschnitt 3b anschließenden weiteren zylindrischen Abschnitt 3c auf, welcher eine Austragskammer 15 definiert und dessen Durchmesser kleiner ist als der Durchmesser des zylindrischen Abschnittes 3a und der Durchmesser im konischen Teil 3b der Trommel 3.

Ein sich axial erstreckendes zentrisches Einlaufrohr 7 dient zur Zuleitung des Schleudergutes über einen Verteiler 9 in den Schleuderraum 11 zwischen der Schnecke 5 und der Trommel 3.

Wird beispielsweise ein schlammiger Brei in die Zentrifuge geleitet, setzen sich an der Trommelwand Feststoffpartikel ab. Weiter nach innen hin bildet sich eine Flüssigkeitsphase aus.

Die an einem Lager 13 gelagerte Schnecke 5 rotiert mit einer etwas kleineren oder größeren Geschwindigkeit als die Trommel 3 und fördert den ausgeschleuderten Feststoff zum konischen Abschnitt 3b hin und darüber hinaus zu einer sich an die Schnecke in axialer Richtung anschließenden zylindrischen Austragskammer 15 im zweiten zylindrischen Bereich 3c der Trommel 3, die wiederum mit wenigstens einer radial nach außen aus der Trommel 3 führenden Austragsöffnung 17 für Feststoff versehen ist.

Die Flüssigkeit strömt dagegen zum größeren Trommeldurchmesser am hinteren Ende des zylindrischen Abschnittes der Trommel 3 und wird dort an Überlauföffnungen 19 mit einem einstellbaren Wehr 21 abgeleitet.

Der wenigstens einen Feststoff-Austragsöffnung 17 ist eine Stelleinrichtung zugeordnet, welche derart beweglich ist, daß mit ihr der Querschnitt der Austragsöffnung 17 mehr oder weniger freigegeben wird.

Die Stelleinrichtung weist im zweiten zylindrischen Abschnitt 3c der Trommel 3 eine in axialer Verlängerung der Schnecke angeordnete und dort axial verschiebliche Stellscheibe 25 auf, welche mit der Schnecke rotiert bzw. relativ zu dieser drehfest angeordnet ist.

Die Stellscheibe 25 ist insbesondere senkrecht zur Trommelachse ausgerichtet und lässt sich axial unterhalb der Austragsöffnung 17 verschieben, was den zur Verfügung stehenden Austrittsquerschnitt der Austragsöffnung 17 für den Feststoff verändert. Ihr Außendurchmesser ist zur Realisierung der Verschiebbarkeit an den Innendurchmesser des zweiten zylindrischen Abschnitts 3c der Trommel angepasst.

An der Stellscheibe 25 ist/sind wenigstens eine oder mehrere, insbesondere drei zu dieser senkrecht angeordnete Zugstange(n) 27 befestigt, welche das axiale Ende des Scheckenkörpers 29 der Schnecke 5 bis in eine Kammer 28 im Inneren des Schneckenkörpers 29 durchsetz(t)(en), welche sich axial an den Verteiler 9 anschließt, mit diesem aber nicht verbunden ist.

Das von der Stellscheibe 25 abgewandte Ende der Zugstange 27 ist an einem Ring 31 befestigt (hier mittels Schraubmuttern 23), der mittels eines Lagers 33 auf einer Stange 35 gelagert ist, die sich im Betrieb der Vollmantel-Schneckenzentrifuge nicht mit der Schnecke 5 oder Trommel 3 mitdreht sondern stillsteht und welche das Einlaufrohr 7 in der Drehachse der Vollmantel-Schneckenzentrifuge zentrisch durchsetzt.

Aufgrund des Lagers 33 kann sich die Stellscheibe 25 mit der wenigstens einen Zugstange 27 beim Betrieb der Zentrifuge zusammen mit der Schnecke 5 drehen.

Wird die Stange 35 axial verschoben (z.B. mittels eines nicht dargestellten Stellmotors außerhalb der Trommel 3), verschieben sich mit dieser auch das Lager 33, der Ring 31, die Zugstange(n) 27 und damit auch die Stellscheibe 25 axial, was wiederum den Austrittsquerschnitt für den Feststoff verändert.

Nach Fig. 1 dreht sich das Einlaufrohr nicht mit. Bei Konstruktionen mit einem mitdrehenden Einlaufrohr (hier nicht dargestellt) kann das Lager auch außerhalb des Dekanters angeordnet sein (Drehdurchführung).

Nach Fig. 1 muss nur eine relativ geringe Geschwindigkeitsdifferenz mechanisch bewältigt werden. Da der Übergang von der ortsfesten Stange 35 (Zugstange) auf die mindestens eine oder mehreren (insbesondere zwei oder vorzugsweise drei) vorzugsweise mit der Schnecke 5 rotierenden Zugstangen 27, siehe Fig. 4, relativ zentrumsnah angeordnet ist, muss nur eine relativ geringe Geschwindigkeitsdifferenz mechanisch bewältigt werden.

Je nach Bauweise des Dekanters kann die ortsfeste Zugstange 35 des Stellmotors (hier nicht abgebildet) nach Art der Fig. 1 durch das Aufgaberohr 7 oder beispielsweise nach Art der Fig. 3 durch die Schneckenantriebswelle 41 zum drehfesten Ring 31 geführt werden. Die Zugstangen 27 sind bevorzugt an der dem Antrieb (insbesondere von Schnecke und Trommel) gegenüberliegenden Ende angeordnet. Wäre der Antrieb beispielsweise in Fig. 2 links der Fig. 2 bzw. an dem sich verjüngenden Ende der Trommel angeordnet, werden die Zugstangen 3 in besonders überraschender - aber praktischer - Weise vom gegenüberliegenden Ende der Trommel 3 - also vom zylindrischen Ende her - in diese geführt. In Fig. 3 ist es umgekehrt.

Fig. 2 unterscheidet sich von Fig. 1 durch die Art und Weise der Betätigung der Stellscheibe 25.

Der Ring 31 läuft nach Fig. 2 nicht auf einem Lager sondern er dient als fluidbetätigbares, kolbenartiges Schieberelement 39, wobei die Stange 35 durch ein Rohr 37 ersetzt ist, welches zur Zu- und Ableitung des Fluids (z.B. eine Hydraulikflüssigkeit wie Wasser) in die und aus der Druckkammer 48 dient.

Die Entleerung kann auch über eine oder mehrere Bohrungen im Schneckenkörper 29 erfolgen (nicht dargestellt).

Die axiale Position des Schieberelementes 39 und damit die Position der Stellscheibe 25 ist von der Zulaufmenge des Stellfluids und von der auf die Stellscheibe 25 einwirkenden, entgegenwirkenden Feststoffförderkraft abhängig, die auch als Rückstellkraft wirkt. Das Schieberelement 39 ist an der Innenwandung des zylindrischen Abschnitts 3a des Schneckenkörpers und auf dem Rohr 37 mit O-Ringen 43 abgedichtet und axial verschieblich.

Fig. 5 zeigt eine Variante mit verschwenkbarer Stellscheibe 25, welche ebenfalls die geforderte axiale Beweglich- bzw. Verschieblichkeit gegenüber dem Schneckenende realisiert. Die Stellscheibe 25 ist mittels einer Welle 45 bzw. eines Gelenkes verschwenkbar am axialen Schneckenende angelenkt, wohingegen im von der Welle 45 abgewandten Umfangsbereich der Stellscheibe wiederum eine oder mehrere der Zugstangen 27 angelenkt sind. Hierdurch lässt sich ebenfalls der zum Feststoffaustritt zur Verfügung stehende Querschnitt der Feststoffaustragsöffnung 17 in einfacher Weise verändern. Vorteilhaft liegt das Gelenk gegenüber der Schneckenöffnung am Ende der Schnecke.

### Bezugszeichenliste

- Vollmantel-Schneckenzentrifuge: 1
- Trommel: 3
- Schnecke: 5
- zylindrische Abschnitte: 3a, 3c, 5a
- sich verjüngende Abschnitte: 3b,5b
- Einlaufrohr: 7
- Verteiler: 9
- Schleuderraum: 11
- Lager: 13
- Austragskammer: 15
- Feststoffaustragsöffnung: 17
- Überlauföffnungen: 19
- Wehr: 21
- Schraubmuttern: 23
- Stellscheibe: 25
- Zugstange: 27
- Kammer: 28
- Scheckenkörper: 29
- Ring: 31
- Lagers: 33
- Stange: 35
- Rohr: 37
- Schieberelement: 39
- Schneckenantriebswelle: 41
- Schneckenblatt: 42
- O-Ringe: 43
- Welle: 45
- Druckkammer: 48

## Patentansprüche

1. Vollmantel-Schneckenzentrifuge, die folgendes aufweist:
- eine drehbare Trommel (3) mit einer insbesondere horizontal ausgerichteten Drehachse,
- eine in der Trommel (3) angeordnete drehbare Schnecke (5),
- wenigstens eine winklig zur Drehachse der Vollmantel-Schneckenzentrifuge ausgerichtete Austragsöffnung (17) zum Austrag von Feststoff aus der Trommel (3) im Mantel der Trommel (3),
- wobei der wenigstens einen Austragsöffnung (17) eine Stelleinrichtung zugeordnet ist, mit welcher der Austrittsquerschnitt für den Feststoff veränderbar ist,
- wobei ferner die Stelleinrichtung eine in der Trommel (3) in Verlängerung der Schnecke (5) angeordnete, bewegliche Stellscheibe (25) aufweist, welche mit der Trommel (3), der Schnecke (5) oder dem Schneckenkörper (29) drehfest verbunden ist,
**dadurch gekennzeichnet, dass**
- an der Stellscheibe (25) wenigstens oder mehrere Zugstange(n) (27) befestigt ist/sind.

2. Vollmantel-Schneckenzentrifuge nach Anspruch 1, **dadurch gekennzeichnet, daß** sich die Austrittsöffnungen (17) im Trommelmantel radial nach außen erstrecken.

3. Vollmantel-Schneckenzentrifuge nach einem der vorstehenden Ansprüche, **dadurch gekennzeichnet, daß** das von der Stellscheibe (25) abgewandte Ende der Zugstange (27) mit einer Stange (35) oder einem Rohr direkt oder indirekt verbunden ist, welche ein Einlaufrohr (7) in der Drehachse der Vollmantel-Schneckenzentrifuge zentrisch durchsetzt

4. Vollmantel-Schneckenzentrifuge nach einem der vorstehenden Ansprüche, **dadurch gekennzeichnet, daß** die wenigstens eine oder mehreren Zugstangen (27) von der einem Antrieb der Schneckenzentrifuge gegenüberliegenden Ende der Trommel (3) durch die Schnecke (5) geführt sind.

5. Vollmantel-Schneckenzentrifuge nach einem der vorstehenden Ansprüche, **dadurch gekennzeichnet, daß** das von der Stellscheibe (25) abgewandte Ende der Zugstange (27) an einem Ring (31) befestigt ist, der mittels eines Lagers (33) auf einer Stange (35) gelagert ist, welche ein Einlaufrohr (7) in der Drehachse der Vollmantel-Schneckenzentrifuge zentrisch durchsetzt.

6. Vollmantel-Schneckenzentrifuge nach einem der vorstehenden Ansprüche, **dadurch gekennzeichnet, daß** die Stellscheibe (25) radial zur Drehachse ausgerichtet ist.

7. Vollmantel-Schneckenzentrifuge nach einem der vorstehenden Ansprüche, **dadurch gekennzeichnet, daß** die Stellscheibe (25) in axialer Verlängerung des Trommelendes in einer sich axial an die Schnecke anschließenden Austragskammer (15) angeordnet ist.

8. Vollmantel-Schneckenzentrifuge nach einem der vorstehenden Ansprüche, **dadurch gekennzeichnet, daß** die Stellscheibe (25) in der Trommel (3) axial verschieblich ist.

9. Vollmantel-Schneckenzentrifuge nach einem der vorstehenden Ansprüche, **dadurch gekennzeichnet, daß** die Stellscheibe (25) verschwenkbar ausgebildet ist.

10. Vollmantel-Schneckenzentrifuge nach einem der vorstehenden Ansprüche, **dadurch gekennzeichnet, daß** die Stellscheibe (25) verschwenkbar am axialen Schneckenende angelenkt ist.

11. Vollmantel-Schneckenzentrifuge nach einem der vorstehenden Ansprüche, **dadurch gekennzeichnet, daß** an der Stellscheibe (25) drei Zugstangen (27) befestigt sind.

12. Vollmantel-Schneckenzentrifuge nach einem der vorstehenden Ansprüche, **dadurch gekennzeichnet, daß** die Zugstangen (27) das axiale Ende des Schneckenkörpers (29) oder eine Schneckenantriebswelle (41) der Schnecke (5) bis in eine Kammer (28) im Schneckenkörper (29) durchsetzen.

13. Vollmantel-Schneckenzentrifuge nach einem der vorstehenden Ansprüche, **dadurch gekennzeichnet, daß** die wenigstens eine oder mehreren Zugstangen (27) von dem zylindrischen Ende der Trommel (3) her durch die Schnecke (5) geführt sind.

14. Vollmantel-Schneckenzentrifuge nach einem der vorstehenden Ansprüche, **dadurch gekennzeichnet, daß** die Kammer (28) an den Verteiler angrenzt.

15. Vollmantel-Schneckenzentrifuge nach einem der vorstehenden Ansprüche, **dadurch gekennzeichnet, daß** die Stellscheibe (25) mittels einer elektromotorisch betätigbaren Stelleinheit verstellbar ist.

16. Vollmantel-Schneckenzentrifuge nach einem der vorstehenden Ansprüche, **dadurch gekennzeichnet, daß** die Stellscheibe (25) mittels einer Hydraulik- oder Pneumatikeinrichtung verstellbar ist.

17. Vollmantel-Schneckenzentrifuge nach einem der vorstehenden Ansprüche, **dadurch gekennzeichnet, daß** die Zugstange über die elektromotorisch betätigbare Stelleinheit oder die Hydraulikeinrichtung betätigbar ist.

18. Vollmantel-Schneckenzentrifuge nach einem der vorstehenden Ansprüche, **dadurch gekennzeichnet, daß** der Ring (31) als fluidbetätigbares Schieberelement (39) ausgebildet ist.

19. Vollmantel-Schneckenzentrifuge nach einem der vorstehenden Ansprüche, **dadurch gekennzeichnet, daß** ein das Einlaufrohr (7) für das Schleudergut durchsetzendes Rohr (37) in eine Kammer (28) mündet, welche als Zu- und ableitung für das Betätigungsfluid dient.

20. Vollmantel-Schneckenzentrifuge nach einem der vorstehenden Ansprüche, **dadurch gekennzeichnet, daß** die Stellscheibe Ausnehmungen aufweist.

21. Vollmantel-Schneckenzentrifuge nach einem der vorstehenden Ansprüche, **dadurch gekennzeichnet, daß** sich das Einlaufrohr (7) nicht mit der Schnecke (5) mitdreht.

22. Vollmantel-Schneckenzentrifuge nach einem der vorstehenden Ansprüche, **dadurch gekennzeichnet, daß** sich das Einlaufrohr (7) mit der Schnecke (5) mitdreht.

23. Vollmantel-Schneckenzentrifuge nach einem der vorstehenden Ansprüche, **gekennzeichnet durch** eine rechnergesteuerte Steuerungsvorrichtung zur Steuerung der Stellscheibe, insbesondere in Abhängigkeit vom Trockengehalt des Feststoffes.

## Claims

1. Solid-bowl screw centrifuge, which includes the following:
- a rotatable drum (3) with an in particular horizontally oriented axis of rotation,
- a rotatable screw (5) arranged in the drum (3),
- at least one discharge opening (17), oriented at an angle to the axis of rotation of the solid-bowl screw centrifuge, for discharging solids from the drum (3), in the lateral surface of the drum (3),
- the at least one discharge opening (17) being assigned a regulating device which can be used to change the outlet cross section for the solids,
- the regulating device furthermore having a movable regulating disc (25) which is arranged in the drum (3) as an extension of the screw (5) and is rotationally fixedly connected to the drum (3), the screw (5) or the screw body (29),
**characterized in that**
- at least one or more connecting rod(s) (27) is/are secured to the regulating disc (25).

2. Solid-bowl screw centrifuge according to Claim 1, **characterized in that** the outlet openings (17) in the drum lateral surface extend radially outwards.

3. Solid-bowl screw centrifuge according to one of the preceding claims, **characterized in that that** end of the connecting rod (27) which is remote from the regulating disc (25) is directly or indirectly connected to a rod (35) or a tube which passes centrally through an inlet tube (7) in the axis of rotation of the solid-bowl screw centrifuge.

4. Solid-bowl screw centrifuge according to one of the preceding claims, **characterized in that** the at least one or more connecting rods (27) are guided through the screw (5) from the opposite end of the drum (3) from a drive for the screw centrifuge.

5. Solid-bowl screw centrifuge according to one of the preceding claims, **characterized in that that** end of the connecting rod (27) which is remote from the regulating disc (25) is secured to a ring (31) which, by means of a bearing (33), is mounted on a rod (35) which passes centrally through an inlet tube (7) in the axis of rotation of the solid-bowl screw centrifuge.

6. Solid-bowl screw centrifuge according to one of the preceding claims, **characterized in that** the regulating disc (25) is oriented radially with respect to the axis of rotation.

7. Solid-bowl screw centrifuge according to one of the preceding claims, **characterized in that** the regulating disc (25) is arranged as an axial extension of the drum end in a discharge chamber (15) which axially adjoins the screw.

8. Solid-bowl screw centrifuge according to one of the preceding claims, **characterized in that** the regulating disc (25) is axially displaceable in the drum (3).

9. Solid-bowl screw centrifuge according to one of the preceding claims, **characterized in that** the regulating disc (25) is of pivotable design.

10. Solid-bowl screw centrifuge according to one of the preceding claims, **characterized in that** the regulating disc (25) is pivotably mounted at the axial screw end.

11. Solid-bowl screw centrifuge according to one of the preceding claims, **characterized in that** three connecting rods (27) are secured to the regulating disc (25).

12. Solid-bowl screw centrifuge according to one of the preceding claims, **characterized in that** the connecting rods (27) pass through the axial end of the screw body (29) or a screw drive shaft (41) of the screw (5) into a chamber (28) in the screw body (29).

13. Solid-bowl screw centrifuge according to one of the preceding claims, **characterized in that** the at least one or more connecting rods (27) are guided through the screw (5) from the cylindrical end of the drum (3).

14. Solid-bowl screw centrifuge according to one of the preceding claims, **characterized in that** the chamber (28) adjoins the distributor.

15. Solid-bowl screw centrifuge according to one of the preceding claims, **characterized in that** the regulating disc (25) can be adjusted by means of a regulating unit that can be actuated by electric motor means.

16. Solid-bowl screw centrifuge according to one of the preceding claims, **characterized in that** the regulating disc (25) can be adjusted by means of a hydraulic or pneumatic device.

17. Solid-bowl screw centrifuge according to one of the preceding claims, **characterized in that** the connecting rod can be actuated by means of the hydraulic device or the regulating unit that can be actuated by electric motor means.

18. Solid-bowl screw centrifuge according to one of the preceding claims, **characterized in that** the ring (31) is designed as a fluid-actuable slide element (39).

19. Solid-bowl screw centrifuge according to one of the preceding claims, **characterized in that** a tube (37), through which the inlet tube (7) for the material to be centrifuged passes, opens out into a chamber (28) which serves as feed and discharge for the actuating fluid.

20. Solid-bowl screw centrifuge according to one of the preceding claims, **characterized in that** the regulating disc has recesses.

21. Solid-bowl screw centrifuge according to one of the preceding claims, **characterized in that** the inlet tube (7) does not rotate with the screw (5).

22. Solid-bowl screw centrifuge according to one of the preceding claims, **characterized in that** the inlet tube (7) rotates with the screw (5).

23. Solid-bowl screw centrifuge according to one of the preceding claims, **characterized by** a computer-controlled control device for controlling the regulating disc, in particular as a function of the dry matter content of the solids.

## Revendications

1. Centrifugeuse à vis sans fin et bol plein qui comporte :
- un tambour rotatif (3) avec un axe de rotation orienté en particulier horizontalement,
- une vis sans fin (5) tournante disposée dans le tambour (3),
- au moins une ouverture d'extraction (17), orientée en angle par rapport à l'axe de rotation de la centrifugeuse à vis sans fin et bol plein, pour l'extraction de matières solides du tambour (3) dans l'enveloppe du tambour (3),
- un dispositif de réglage étant associé à la au moins une ouverture d'extraction (17) par lequel on peut modifier la section de sortie de la matière solide,
- le dispositif de réglage comportant en outre un disque de réglage (25) mobile, disposé dans le tambour (3), dans le prolongement de la vis sans fin (5), lequel disque est relié solidairement en rotation au tambour (3), à la vis sans fin (5) ou au corps (29) de la vis sans fin,
**caractérisée en ce que**
- au moins un ou plusieurs tirants (27) est/sont fixés au disque de réglage (25).

2. Centrifugeuse à vis sans fin et bol plein selon la revendication 1, **caractérisée en ce que** les ouvertures de sortie (17) s'étendent radialement vers l'extérieur dans l'enveloppe du tambour.

3. Centrifugeuse à vis sans fin et bol plein selon l'une des revendications précédentes, **caractérisée en ce que** l'extrémité du tirant (27), tournée à l'opposé du disque de réglage (25), est reliée directement ou indirectement à une tige (35) ou un tube qui traverse au centre un tube d'entrée (7) dans l'axe de rotation de la centrifugeuse à vis sans fin et bol plein.

4. Centrifugeuse à vis sans fin et bol plein selon l'une des revendications précédentes, **caractérisée en ce que** le au moins un ou plusieurs tirants (27) sont guidés depuis une extrémité, opposée à un dispositif d'entraînement de la centrifugeuse à vis sans fin, du tambour (3), à travers la vis sans fin (5).

5. Centrifugeuse à vis sans fin et bol plein selon l'une des revendications précédentes, **caractérisée en ce que** l'extrémité du tirant (27), opposée au disque de réglage (25), est fixée à un anneau (31) qui est monté, au moyen d'un palier (33), sur une tige (35) qui traverse de manière centrée un tube d'entrée (7) dans l'axe de rotation de la centrifugeuse à vis sans fin et bol plein.

6. Centrifugeuse à vis sans fin et bol plein selon l'une des revendications précédentes, **caractérisée en ce que** le disque de réglage (25) est orienté radialement par rapport à l'axe de rotation.

7. Centrifugeuse à vis sans fin et bol plein selon l'une des revendications précédentes, **caractérisée en ce que** le disque de réglage (25) est disposé dans le prolongement axial de l'extrémité du tambour, dans une chambre d'extraction (15) faisant suite axialement à la vis sans fin.

8. Centrifugeuse à vis sans fin et bol plein selon l'une des revendications précédentes, **caractérisée en ce que** le disque de réglage (25) peut coulisser axialement dans le tambour (3).

9. Centrifugeuse à vis sans fin et bol plein selon l'une des revendications précédentes, **caractérisée en ce que** le disque de réglage (25) est réalisé pivotant.

10. Centrifugeuse à vis sans fin et bol plein selon l'une des revendications précédentes, **caractérisée en ce que** le disque de réglage (25) est articulé pivotant sur l'extrémité axiale de la vis sans fin.

11. Centrifugeuse à vis sans fin et bol plein selon l'une des revendications précédentes, **caractérisée en ce que** trois tirants (27) sont fixés au disque de réglage (25).

12. Centrifugeuse à vis sans fin et bol plein selon l'une des revendications précédentes, **caractérisée en ce que** les tirants (27) traversent l'extrémité axiale du corps (29) de la vis sans fin ou un arbre d'entraînement (41) de la vis sans fin (5) jusque dans une chambre (28) à l'intérieur du corps (29) de la vis sans fin.

13. Centrifugeuse à vis sans fin et bol plein selon l'une des revendications précédentes, **caractérisée en ce que** le au moins un ou plusieurs tirants (27) sont guidés depuis l'extrémité cylindrique du tambour (3) à travers la vis sans fin (5).

14. Centrifugeuse à vis sans fin et bol plein selon l'une des revendications précédentes, **caractérisée en ce que** la chambre (28) est adjacente au distributeur.

15. Centrifugeuse à vis sans fin et bol plein selon l'une des revendications précédentes, **caractérisée en ce que** le disque de réglage (25) est réglable au moyen d'une unité de réglage à actionnement par moteur électrique.

16. Centrifugeuse à vis sans fin et bol plein selon l'une des revendications précédentes, **caractérisée en ce que** le disque de réglage (25) est réglable au moyen d'un dispositif hydraulique ou pneumatique.

17. Centrifugeuse à vis sans fin et bol plein selon l'une des revendications précédentes, **caractérisée en ce que** le tirant peut être actionné par l'unité de réglage à actionnement par moteur électrique ou par le dispositif hydraulique.

18. Centrifugeuse à vis sans fin et bol plein selon l'une des revendications précédentes, **caractérisée en ce que** l'anneau (31) est réalisé sous la forme d'un élément coulissant (39) qui peut être actionné par un fluide.

19. Centrifugeuse à vis sans fin et bol plein selon l'une des revendications précédentes, **caractérisée en ce qu'**un tube (37), traversant le tube d'entrée (7) du produit à centrifuger, débouche dans une chambre (28) qui sert de conduite d'arrivée et de départ du fluide d'actionnement.

20. Centrifugeuse à vis sans fin et bol plein selon l'une des revendications précédentes, **caractérisée en ce que** le disque de réglage présente des évidements.

21. Centrifugeuse à vis sans fin et bol plein selon l'une des revendications précédentes, **caractérisée en ce que** le tube d'entrée (7) ne tourne pas avec la vis sans fin (5).

22. Centrifugeuse à vis sans fin et bol plein selon l'une des revendications précédentes, **caractérisée en ce que** le tube d'entrée (7) tourne avec la vis sans fin (5).

23. Centrifugeuse à vis sans fin et bol plein selon l'une des revendications précédentes, **caractérisée par** un dispositif de commande commandé par ordinateur pour la commande du disque de réglage, en particulier en fonction de la siccité de la matière solide.
